# EUROPÄISCHE PATENTSCHRIFT

(11) **EP 2 995 742 B1**
(45) Veröffentlichungstag und Bekanntmachung des Hinweises auf die Patenterteilung: **06.09.2017**
(21) Anmeldenummer: 15002191.3
(22) Anmeldetag: 24.07.2015
(51) Int. Cl.: E04F 15/02, E04F 15/04

(54) **ENDDIELENHALTEVORRICHTUNG FÜR EINE DIELENANORDNUNG**
END FLOORBOARD RETENTION DEVICE FOR A FLOORBOARD ASSEMBLY
DISPOSITIF DE RETENUE DE PLANCHES D'EXTREMITE POUR UN SYSTEME DE PLANCHES

(30) Priorität: 14.08.2014 DE 102014011946
(43) Veröffentlichungstag der Anmeldung: 16.03.2016
(73) Patentinhaber: Ehrenreich, Stefan, 86465 Welden (DE)
(72) Erfinder: Ehrenreich, Stefan, 86465 Welden (DE)
(74) Vertreter: Munk, Ludwig

(56) Entgegenhaltungen:
- EP-A2- 1 635 008
- EP-A2- 2 096 233
- EP-A2- 2 581 521

## Beschreibung

Die Erfindung betrifft eine Enddielenhaltevorrichtung zum Halten einer ersten und letzten Diele einer aus mehreren Dielen bestehenden, auf zugeordneten Lagern aufnehmbaren Dielenanordnung entgegen einer von einer jeweils benachbarten Diele weg gerichteten Kraft mit zwei ineinander einschiebbaren in gegenseitigen Stützeingriff bringbaren Halteelementen, die mit Anschraublöchern versehen sind und von denen eines an der Dielenunterseite und eines lagerseitig festlegbar ist, wobei das lagerseitig anbringbare Halteelement eine Markiermittelanordnung zum Anbringen von der Montageposition des anderen Halteelements zugeordneten Markierungen an der Unterseite der zugeordneten Enddiele aufweist.

Eine Anordnung dieser Art ergibt sich aus der EP 2 581 521 A2 (Figur 5). Bei dieser bekannten Anordnung sind die Markiermittel der Markiermittelanordnung als Körnerspitzen ausgebildet. Die Anordnung der Körnerspitzen, d.h. das Anordnungsbild der Markiermittel entspricht dabei dem Lochbild der Anschraublöcher des Basiselements des anderen Halteelements. In der Montageposition kommen daher die Köpfe der Halteschrauben zur Anlage auf den zugeordneten Körnerspitzen. Dies führt nicht nur zu einer unsicheren Auflage, sondern vor allem auch zu einer Abstandsvergrößerung und damit zu einer unerwünschten Vergrößerung der Bauhöhe. Die bekannte Anordnung erweist sich daher als nicht kompakt und zuverlässig genug. Ähnliche Anordnungen sind zudem aus EP 2 096 233 A2 sowie EP 1 635 008 A2 bekannt.

Hiervon ausgehend ist es daher die Aufgabe der vorliegenden Erfindung, eine Vorrichtung eingangs erwähnter Art mit einfachen und kostengünstigen Mitteln so zu verbessern, dass eine hohe Kompaktheit und Zuverlässigkeit gewährleistet sind.

Diese Aufgabe wird erfindungsgemäß dadurch gelöst, dass die Markiermittel der Markiermittelanordnung gemäß einem Anordnungsbild angeordnet sind, das vom Lochbild der Anschraublöcher des an der Dielenunterseite anbringbaren Halteelements abweicht, das seinerseits mit einer der Markiermittelanordnung des lagerseitig festlegbaren Halteelements zugeordneten Korrespondenzmarkierungsanordnung mit den Markiermitteln der Markiermittelanordnung korrespondierenden Markierungen versehen ist.

Mit diesen Maßnahmen werden die eingangs geschilderten Nachteile der gattungsgemäßen Anordnung vollständig vermieden. In Folge der Abweichung zwischen Anordnungsbild der Markiermittel einerseits und Lochbild der Anschraublöcher andererseits ist ein Aufeinandertreffen der Köpfe der Befestigungsschrauben des dielenseitig anbringbaren Halteelements mit einem Markiermittel wie einer Körnerspitze etc. des lagerseitig anbringbaren Halteelements ausgeschlossen, so dass in vorteilhafter Weise keine entsprechende Luft in der Höhe vorgesehen werden muss und damit eine schlanke und kompakte Bauweise gewährleistet ist. Dennoch ist in Folge der dem dielenseitig anbringbaren Halteelement zugeordneten, mit der Markiermittelanordnung korrespondierenden Korreespondenzmarkierungsanordnung eine einfache und genaue Montierbarkeit des dielenseitig anbringbaren Halteelements sichergestellt.

Vorteilhafte Ausgestaltungen und zweckmäßige Fortbildungen der übergeordneten Maßnahmen sind in den Unteransprüchen angegeben und aus der nachstehenden Beispielsbeschreibung anhand der Zeichnung näher entnehmbar. In der nachstehend beschriebenen Zeichnung zeigen:
- Figur 1: eine schematische Darstellung einer aus mehreren Dielen bestehenden Dielenanordnung und
- Figur 2: eine perspektivische Explosionsdarstellung einer den Enddielen der Anordnung gemäß Figur 1 zugeordneten Enddielenhaltevorrichtung.

Hauptanwendungsgebiet der vorliegenden Erfindung sind Podien, wie sie beispielsweise zur Bildung von Terrassenbelägen etc. erstellt werden.

Die der Figur 1 zugrundeliegende Dielenanordnung beispielsweise in Form eines einen Terrassenbelag bildenden Podiums besteht aus mehreren parallelen, aus Holz und/oder Kunststoff etc. hergestellten Dielen 1a, 1b, die auf quer hierzu verlaufenden, durch Kanthölzer etc. gebildeten Lagern 2 aufnehmbar sind. Die dargestellte Dielenanordnung enthält zwei äußere Enddielen 1a, welche eine Anfangsdiele und eine Abschlussdiele der Dielenanordnung bilden, sowie zwischen den Enddielen 1a angeordnete, innere Dielen 1b, von denen in Figur 1 nur eine dargestellt ist. Die Dielen 1a, 1b werden im Bereich ihrer Längsseiten durch geeignete Halteeinrichtungen mit den Lagern 2 verbunden, wobei den einander zugewandten Längsseiten benachbarter Dielen 1a, 1b gemeinsame innere Haltevorrichtungen 3 und den voneinander abgewandten äußeren Längsseiten der Enddielen 1a von den inneren Haltevorrichtungen 3 abweichende Enddielenhaltevorrichtung 4 zugeordnet sind, welche die Enddielen 1a entgegen einer von der jeweils benachbarten Diele weggerichteten Kraft abstützen.

Die Dielen 1a, 1b sind im Bereich ihrer einander zugewandten Längsseiten mit einander zugewandten, seitlichen Randnuten 5 versehen. Dementsprechend sind die inneren Dielen 1b auf beiden Seiten mit einer Randnut 5 versehen. Die äußeren Dielen 1a sind jeweils im Bereich ihrer einer benachbarten inneren Diele 1b zugewandten Längsseite mit einer Randnut 5 versehen. Im Bereich der gegenüberliegenden Längsseite könnte ebenfalls eine derartige Randnut vorgesehen sein. Bei dem der Figur 1 zugrundeliegenden Beispiel ist das nicht der Fall.

Die inneren Haltevorrichtungen 3 besitzen jeweils, wie aus Figur 1 entnehmbar ist, eine zum Eingriff in einander zugewandte Randnuten 5 einander benachbarter Dielen 1a, 1b bringbare Spannplatte 6, eine diese durchdringende, in ein zugeordnetes Lager 2 eindrehbare Schraube 7 sowie eine erste, die Schraube 7 flankierende oder von dieser durchgriffene, den Lagerabstand der Spannplatte 6 und/oder den gegenseitigen Seitenabstand einander benachbarter Dielen 1a, 1b definierende Abstandshaltereinrichtung 8 und eine zweite, den Lagerabstand der einander benachbarten Dielen 1a, 1b definierende Abstandshaltereinrichtung 9, wobei die Differenz zwischen den durch die erste Abstandshaltereinrichtung 8 und die zweite Abstandshaltereinrichtung 9 definierten Lagerabständen etwas kleiner als die Dicke des unteren, die dielenseitige Nut 5 flankierenden Schenkels 10 der Dielen 1a, 1b ist.

Auf diese Weise ist es möglich, dass die Spannplatte 6 eine Spannwirkung ausüben kann, wodurch die zugeordneten Dielen 1a, 1b auf die untere Abstandshaltereinrichtung 9 gepresst werden, so dass sich eine Klemmung ergibt. Zweckmäßig können die unteren Abstandshaltereinrichtungen 9 jeweils wenigstens einen quer zur Dielenlängsrichtung verlaufenden Steg 11 aufweisen, der in Folge der genannten Pressung in die Unterseite der aus Holz bestehenden Dielen 1a, 1b eindringen und damit diese gegen unerwünschte Verlagerung in Dielenlängsrichtung sichern kann.

Die Enddielenhaltevorrichtungen 4 sind, wie aus Figur 1 rechts hervorgeht, zweiteilig ausgebildet und besitzen dementsprechend zwei in gegenseitigen, lösbaren Stützeingriff bringbare, einander zugewandte Halteelemente 4a, 4b, von denen eines, hier das obere Halteelement 4a, an der Dielenunterseite und das andere, hier das untere Halteelement 4b, lagerseitig festlegbar ist.

Der Aufbau der Enddielenhaltevorrichtung 4 ergibt sich anschaulich aus Figur 2, wobei das Halteelement 4a in zwei unterschiedlichen Ausgangspositionen, nämlich vor und hinter dem weiteren Halteelement 4b, hier rechts und links vom Halteelement 4b, dargestellt ist. Eines der Halteelemente, hier das an der Dielenunterseite angebrachte Halteelement 4a, ist mit einem von einer an einer Unterlage wie der Dielenunterseite zur Anlage bringbaren Basiselement in Form einer mit Anschraublöchern 12 versehenen Platte 13 abstehenden, etwa T-förmig gestalteten Stützkopf 14 versehen. Das zweite Halteelement, hier das lagerseitig festlegbare Halteelement 4b, enthält ein dem Stützkopf 14 zugeordnetes Widerlager, an welchem der Stützkopf 14 anlaufen und sich abstützen kann. Das zweite Stützelement 4b ist hierzu als im Querschnitt C-förmige, nach vorne, hinten und oben offene Tasche 16 ausgebildet, die von einem am zugeordneten Lager 2 zur Anlage bringbaren Basiselement in Form einer mit Einschraublöchern 17 versehenen Stegplatte 18 abstehende, federnde Seitenschenkel 19 aufweist.

Diese sind entgegen ihrer Federelastizität seitlich auslenkbar. Diese federnde seitliche Auslenkbarkeit kann dadurch begünstigt werden, dass sich die Einschraublöcher 17 nicht wie beim dargestellten Beispiel in der Mitte der Stegplatte 18 befinden, sondern im Bereich der seitlichen Ränder der Stegplatte 18, die sich dann in ihrem mittleren Bereich hochwölben kann. Die Seitenschenkel 19 sind an ihrem basisfernen Rand mit nach innen, das heißt aufeinanderzu gerichteten Randabwinklungen 20 versehen, die im Bereich ihrer einander zugewandten Längskanten jeweils einen Sperrzahn 21 aufweisen, der zusammen mit dem Sperrzahn 21 der jeweils gegenüberliegenden Randabwinklung 20 das genannte Widerlager für den Stützkopf 14 bildet.

Der Stützkopf 14 enthält einen an das zugeordnete Basiselement anschließenden Hals 22 und einen hieran anschließenden, gegenüber dem Hals 22 verbreiterten Fuß 23. Bei der Montage der zugeordneten Enddiele 1a wird der Stützfuß 14 in die C-förmige Tasche 16 eingefahren, wobei sein Fuß 23 die seitlichen Randabwinklungen 20 untergreift und sein Hals 22 mit seinen seitlichen Endbereichen in Stützanlage an den beiden einander gegenüberliegenden Sperrzähnen 21 der beiden Randabwinklungen 20 kommt.

Zur Bildung des Widerlagers ist jede Randabwinklung 20 mit jeweils nur einem Sperrzahn 21 versehen, wobei der Sperrzahn 21 der einen Seite und der Sperrzahn 21 der anderen Seite mit einander fluchtende, bezüglich einer vertikalen Querebene koplanare Stützflächen 24 aufweisen, an denen sich der Stützkopf 14 mit den Seitenbereichen seines Halses 22 abstützen kann. Das durch die Stützflächen 24 der beiden Sperrzähne 21 gebildete Widerlager ist von beiden Richtungen, das heißt von vorne und von hinten, gemäß Figur 2 von rechts und von links zugänglich, so dass der Stützkopf 14 wahlweise von vorne oder von hinten, das heißt gemäß Figur 2 von rechts oder von links in die Tasche 16 einfahrbar und zur Anlage an den Stützflächen 24 bringbar ist. Die Stützrichtung weist in jedem Fall in ein und dieselbe Richtung, wobei die Enddielen 1a zweckmäßig gegen eine Bewegung nach außen, d.h. von der Dielenanordnung weg, abgestützt werden.

Um die beidseitige Einfahrbarkeit des Stützkopfes 14 in die C-förmige Tasche 16 zu erleichtern ist die quer zur Längsrichtung der Tasche 16 verlaufende Stützfläche 24 jeder Randabwinklung 20 zwischen zwei gegenläufig dem zugeordneten Seitenschenkel 19 zustrebenden Führungsflächen 25 und 26 ausgebildet, die vom inneren bzw. äußeren Ende der gegenüber den Enden den Randabwinklung 20 versetzten Stützfläche 24 zum vorderen bzw. hinteren, seitenschenkelnahen Ende der zugeordneten Randabwinklung 20 verlaufen. Die Randabwinklungen 20 sind dementsprechend jeweils mit einer Randprofilierung versehen, welche die Stützfläche 24 sowie die hieran anschließenden Führungsflächen 25 und 26 ergibt.

Die an das innere, das heißt seitenschenkelferne Ende der Stützfläche 24 anschließende schräg nach hinten, gemäß Figur 2 nach links außen, verlaufende Führungsfläche 26 bildet eine nach Art einer Sägezahnflanke ausgebildete, schräge Anlauffläche, die vom hinteren äußeren Ende der Randabwinklung 20 zum inneren Ende der Stützfläche 24 führt. Die beiden einander gegenüberliegenden hinteren Führungsflächen 26 der beiden Randabwinklungen 20 bilden praktisch einen zum durch die Stützflächen 24 gebildeten Widerlager hinführenden trichterförmigen Einlauf.

Die an das äußere, das heißt seitenschenkelnahe Ende der Stützfläche 24 anschließende, nach vorne verlaufende Führungsfläche 25 verläuft zunächst in Längsrichtung der Tasche 16, das heißt seitenschenkelparallel und biegt erst in einem gewissen Abstand von der Stützfläche 24 nach außen zum vorderen Rand der Randabwinklung 20 hin ab. Durch den seitenschenkelparallelen Bereich der Führungsfläche 25 der beiden Randabwinklungen 20 ergibt sich eine dem durch die koplanaren Stützflächen 24 gebildeten Widerlager vorgeordnete Kammer, in welcher der am Widerlager sich abstützende Stützkopf 14 aufgenommen werden kann, wobei dieser in seitlicher Richtung praktisch spielfrei geführt sein kann. Der an den seitenschenkelparallelen Bereich anschließende, nach außen laufende Bereich der Führungsfläche 25 der beiden Randabwinklungen 20 ergibt einen trichterförmigen Einlauf zur vorstehend genannten Kammer.

Das durch die beiderseitigen Stützflächen 24 gebildete Widerlager der Tasche 16 ist über die beiden Führungsflächen 25, 26 in beiden Richtungen, d.h. von vorne und von hinten, zugänglich, so dass der Stützkopf 14 wahlweise von hinten oder von vorne in die Tasche 16 eingeschoben werden kann, wie in Figur 2 durch bei den beiden vor und hinter dem Halteelement 46 dargestellten Halteelementen 4a angebrachten, einander entgegengesetzten Richtungspfeile angedeutet ist. Beim Einführen des Stützkopfes 14 ist dessen Hals 22 von den beiderseitigen, taschenseitigen Randabwinklungen 20 flankiert, die vom Fuß 23 des Stützkopfes 24 unterfahren werden. Um die miteinander zusammenwirkenden Elemente dabei in direkter Anlage aneinander zu halten und so einen klapperfreien Eingriff zu gewährleisten, sind die Randabwinklungen 20 zweckmäßig von den Seitenschenkeln 19 ausgehend schräg nach unten geneigt. Die beiderseitigen Randabwinklungen 20 sind dementsprechend v-förmig gegeneinander angestellt. Der stützkopfseitige Fuß 23 ist mit dachförmig gegeneinander angestellten Seitenflanken 27 versehen, die an der Unterkante der Randabwinklungen 20 anlaufen und diese entlang der einen Einlauftrichter bildenden Führungsflächen 25 bzw. 26 entgegen der wirksamen Federkräfte leicht anheben, wodurch die betreffende, den Stützkopf 24 tragende Diele nach unten geführt und durch die wirksamen Federkräfte an die zugeordnete Unterlage angedrückt wird.

Die dachförmig gegeneinander angestellten Seitenflanken 27 bilden dementsprechend ebenfalls Führungsflächen, die im Zusammenwirken mit den taschenseitigen Führungsflächen 25 bzw. 26 eine Umsetzung einer geraden Verschiebebewegung des Stützkopfes 14 in eine Hubbewegung der Randabwinklungen 20 bzw. eine Absenkbewegung der den Stützkopf 14 tragenden Diele bis auf ihre Unterlage bewerkstelligen. Die erwähnten Federeigenschaften der Randabwinklungen 20 können dadurch noch unterstützt werden, dass die beiden Seitenschenkel 19 der Tasche 16 schräg nach außen, d.h. U-förmig gegeneinander angestellt sind. Dabei genügt eine geringe Neigung von einigen Winkelgraden, z.B. 1° - 10°, vorzugsweise 2° - 5°.

Der Stützkopf 14 kann, wie schon erwähnt, von vorne oder hinten, d.h. in der Darstellung gemäß Figur 2 von rechts oder von links, in die Tasche 16 eingefahren werden. Beim Einfahren von rechts wird der Stützkopf 14 durch die Führungsflächen 25 geführt, bis sein Hals 22 an die ein gemeinsames Widerlager bildenden Stützflächen 24 der beiden Randabwinklungen 20 anschlägt. Um Klemmkräfte zu vermeiden, entspricht die Höhe des Halses 22 zumindest der Wanddicke der vom stützkopfseitigen Fuß 23 unterfahrenen Randabwinklungen 20. Die Breite des Halses 22 entspricht zumindest dem lichten Abstand zwischen den seitenschenkelparallelen Abschnitten der Führungsflächen 25 in der Ausgangsposition. Zweckmäßig kann der Hals 22 demgegenüber leichtes Übermaß besitzen, so dass die Seitenschenkel 19 der Tasche 16 entgegen ihrer Federkraft entsprechend nach außen gedrückt werden, was durch die oben erwähnte, nach außen gerichtete Neigung der Seitenschenkel 19 begünstigt wird.

Wenn der Stützkopf 14 von hinten, d.h. in Fig. 2 von links in die Tasche 16 eingeführt wird, erfolgt eine Führung durch die mit dem Hals 22 zusammenwirkenden Führungsflächen 26, wobei die Seitenschenkel 19 entgegen ihrer Federkraft soweit nach außen geschwenkt werden, dass der Hals 22 die Engstelle zwischen den einander zugewandten inneren Enden der beiderseitigen Stützflächen 24 passieren kann. Auch hierzu ist es zweckmäßig, wenn die Seitenschenkel 19 leicht V-förmig gegeneinander angestellt sind. Ebenso kann, wie oben schon erwähnt, die seitliche Anordnung der Einschraublöcher 17 der Stegplatte 18 der Tasche 16 die Erzielung eines großen Federwegs der seitlich federnd ausstellbaren Seitenschenkel 19 begünstigen. Sobald die genannte Engstelle passiert ist, schnappen die nach außen gestellten Seitenschenkel 19 federnd zurück, wobei die Stützflächen 24 den Hals des Stützkopfes 14 hintergreifen, wodurch dieser wie beim Einfahren von rechts ein Widerlager gegen von rechts nach links gerichtete Kräfte findet.

Bei der Montage der Enddielen 1a werden zunächst die jeweils zugeordneten, lagerseitigen Halteelemente 4b an den zugeordneten Lagern 2 befestigt. Dies erfolgt durch die Einschraublöcher 17 der Basis in Form der die Stegplatte 18 durchgreifende Schrauben. Anschließend müssen die dielenseitigen Halteelemente 4a an der richtigen Stelle an der betreffenden Enddiele 1a angebracht werden. Um dies zu erleichtern, sind die lagerseitigen Halteelemente 4b mit im dargestellten Beispiel durch Körnerspitzen gebildeten Markiermitteln 28 versehen, durch die die gewünschte Position des zugeordneten Halteelements 4a auf der Unterseite einer Enddiele 1a markiert werden kann. Hierzu wird die betreffende Enddiele 1a mit ihrer seitlichen, der benachbarten Diele 1b zugewandten Nut 5 zum Eingriff mit den bereits montierten inneren Haltevorrichtungen 3 gebracht und mit ihrem anderen Randbereich an die bereits montierten Halteelemente 4b angedrückt, so dass die eine Markiermittelanordnung bildenden Markiermittel 28 einen Abdruck hinterlassen. Zur Montage der Halteelemente 4a wird die betreffende Enddiele 1a dann nochmals abgenommen. An Stelle von in die Dielenunterseite eindrückbaren Spitzen können zur Bildung der Markiermittel 28 auch eindrückbare Klingen etc. vorgesehen sein. Auch eine einen Farbabdruck erzeugende Stempeleinrichtung etc. könnte vorgesehen sein.

Die Befestigung der Halteelemente 4a erfolgt mittels die Einschraublöcher 12 seiner Basisplatte 13 durchgreifender Schrauben. Die Einschraublöcher 12 befinden sich dementsprechend innerhalb der seitlichen Ränder der Basisplatte 13, die in der endgültigen Montagestellung von den Seitenschenkeln 19 der dem zugeordneten Halteelement 4b zugrunde liegenden Tasche 16 flankiert wird. Die hier durch Körnerspitzen gebildeten, eine Markiermittelanordnung bildenden Markiermittel 28 sind zweckmäßig an der Oberseite der Seitenschenkel 19 vorgesehen und flankieren dementsprechend in der endgültigen Montagestellung die Basisplatte 13 des jeweils zugeordneten dielenseitigen Halteelements 4a, so dass keine Kollision der Markiermittel 28 mit der Basisplatte 13 und insbesondere auch keine Kollison mit den dieser zugeordneten Halteschrauben erfolgen kann. Eine derartige Kollision würde nämlich in der endgültigen Montagestellung die Bauhöhe vergrößern. Dies gilt besonders bei einer Verwendung von vorspringenden Markiermitteln 28, wie Körnerspitzen, Schneiden etc.. In jedem Fall soll die Anordnung der Markiermittel 28, d.h. deren auf der Unterseite der zu markierenden Enddiele 19 hinterlassenes Markierungsbild vom Lochbild der Einschraublöcher 12 der Basisplatte 13 des Haltelements 4a abweichen, so dass niemals ein Markiermittel 28 wie eine Körnerspitze etc. auf eine Schraube treffen kann.

Die von den Markiermitteln 28 erzeugten Abdrücke geben die seitliche, d.h. die in Dielenlängsrichtung gesehene Position der Halteelemente 4a vor. Durch die Markiermittel 28, hier in Form der dargestellten Körnerspitzen, werden praktisch zwei parallele Linien markiert, zwischen welche die das Basiselement bildende Basisplatte 13 des zugeordneten Halteelements 4a einzulegen ist. Um auch die gewünschte Position in Längsrichtung der Halteelemente 4a, 4b, d.h. die in Richtung der Breite der Dielen 1a gesehene Position des Halteelements 4a genau vorzugeben, ist die das Basiselement bildende Basisplatte 13 der Halteelemente 4a mit randseitigen, den Markiermitteln 28 hier in Form der dargestellten Körnerspitzen zugeordneten, eine Korrespondenzmarkierungsanordnung bildenden Korrespondenzmarkierungen 29 versehen, wodurch eine sehr genaue Positionierung gewährleistet ist. Im dargestellten Beispiel sind zwecks besonders hoher Montagefreundlichkeit im Bereich beider Seitenkanten der das Basiselement bildenden Basisplatte 13 Korrespondenzmarkierungen 29 vorgesehen. Für einfache Ausführungen genügt jedoch eine einseitige Anbringung. Dasselbe gilt auch für die Markiermittel 28. Zweckmäßig sind jeweils mehrere Markiermittel 28 und Korrespondenzmarkierungen 29 vorgesehen, die eine Markiermittelanordnung bzw. Korrespondenzmarkierungsanordnung bilden.

Die Korrespondenzmarkierungen 29 können einfach als kleine Kerben ausgebildet sein. Zweckmäßig sind die Markiermittel 28 über den zugeordneten Längenabschnitt der Seitenschenkel 19 ungleichmäßig verteilt, so dass sich keine Symmetrie zu einer Querebene ergibt. Hierdurch wird erreicht, dass eine verkehrte Montage der Halteelemente 4a ausgeschlossen ist.

## Patentansprüche

1. Enddielenhaltevorrichtung zum Halten einer ersten und letzten Diele (1a) einer aus mehreren Dielen (1a, 1b) bestehenden, auf zugeordneten Lagern (2) aufnehmbaren Dielenanordnung entgegen einer von einer jeweils benachbarten Diele (1b) weg gerichteten Kraft mit zwei ineinander einschiebbaren, in gegenseitigen Stützeingriff bringbaren Halteelementen (4a, 4b), die mit Anschraublöchern (12 bzw. 17) versehen sind und von denen eines an der Dielenunterseite und eines lagerseitig festlegbar ist, wobei das lagerseitig anbringbare Halteelement (4b) eine Markiermittelanordnung zum Anbringen von der Montageposition des anderen Halteelements (4a) zugeordneten Markierungen an der Unterseite der zugeordnten Enddiele (1a) aufweist, **dadurch gekennzeichnet, dass** die Markiermittel (28) der Markiermittelanordnung gemäß einem Anordnungsbild angeordnet sind, das vom Lochbild der Anschraublöcher (12) des an der Dielenunterseite anbringbaren Halteelements (4a) abweicht, das seinerseits mit einer der Markiermittelanordnung des lagerseitig festlegbaren Halteelements (4b) zugeordneten Korrespondenzmarkierungsanordnung mit den Markiermitteln (28) der Markiermittelanordnung korrespondierenden Markierungen (29) versehen ist.

2. Enddielenhaltevorrichtung nach Anspruch 1, **dadurch gekennzeichnet, dass** die Markiermittel (28) der Markiermittelanordnung des lagerseitig festlegbaren Halteelements (4b) als vorspingende, in die Unterseite der zu markierenden Enddiele (1a) eindrückbare Klingen und/oder Spitzen ausgebildet sind.

3. Enddielenhaltevorrichtung nach Anspruch 2, **dadurch gekennzeichnet, dass** das lagerseitig festlegbare Halteelement (4b) als im Querschnitt C-förmige Tasche (16) ausgebildet ist, die an eine mit Anschraublöchern (17) versehene Stegplatte (18) anschließende Seitenschenkel (19) aufweist, wobei wenigstens ein Seitenschenkel (19) vorzugsweise beide Seitenschenkel (19) mit über den stegplattenfernen Rand nach oben vorspringenden Markiermitteln (28) versehen ist bzw. sind.

4. Enddielenhaltevorrichtung nach einem der vorhergehenden Ansprüche, **dadurch gekennzeichnet, dass** die Markiermittel (28) in Längsrichtung des zugeordneten Halteelements (4a) so gegeneinander versetzt sind, dass sich keine Symmetrie bezüglich einer quer zur Längsrichtung des Halteelements (4a) verlaufenden Symmetrieachse ergibt.

5. Enddielenhaltevorrichtung nach Anspruch 4, **dadurch gekennzeichnet, dass** die in Längsrichtung gegeneinander versetzten Markiermittel (28) unterschiedlich weit voneinander beabstandet sind.

6. Enddielenhaltevorrichtung nach einem der vorhergehenden Ansprüche, **dadurch gekennzeichnet, dass** das an der Dielenunterseite anbringbare Halteelement (4a) mit im Bereich seiner Außenseiten seines Basiselements (13) angeordneten, die Korrespondenzmarkierungsanordnung bildenden Markierungen (29) versehen ist und dass die Markiermittel des lagerseitig festlegbaren Halteelements (4b) im Bereich von dessen Außenseiten vorgesehen sind.

7. Enddielenhaltevorrichtung nach einem der vorhergehenden Ansprüche 3 - 6, **dadurch gekennzeichnet, dass** die Seitenschenkel (19) des taschenförmigen Halteelements (4b) mit vom Stützkopf (14) des anderen Halteelements (4a) unterfahrbaren Randabwinklungen (20) versehen sind, welche an den einander zugewandten Längsseiten jeweils eine Randprofilierung aufweisen, wobei an jeder Randprofilierung jeweils nur ein Sperrzahn (21) vorgesehen ist, der zusammen mit dem Sperrzahn (21) der gegenüberliegenden Randabwinklung (20) ein dem Stützkopf (14) zugeordnetes Widerlager mit nur einer einzigen Stützposition bildet und dessen quer zur Längsrichtung der Tasche (16) verlaufende Stützfläche (24) zwischen zwei gegenläufig dem zugeordneten Seitenschenkel (19) zustrebenden Führungsflächen (25, 26) ausgebildet ist.

8. Enddielenhaltevorrichtung nach Anspruch 7, **dadurch gekennzeichnet, dass** die vom inneren Ende der Stützfläche (24) nach außen laufende Führungsfläche (26) als schräge Anlauffläche nach Art einer Sägezahnflanke ausgebildet ist und dass die vom äußeren Ende der Stützfläche (24) nach außen laufende Führungsfläche (25) mit einem seitenschenkelparallelen Bereich an die Stützfläche (24) anschließt.

9. Enddielenhaltevorrichtung nach Anspruch 7 oder 8, **dadurch gekennzeichnet dass** die vom Stützkopf (14) unterfahrbaren Randabwinklungen (20) der beiden Seitenschenkel (19) V-förmig schräg nach unten geneigt sind.

10. Enddielenhaltevorrichtung nach einem der Ansprüche 7-9, **dadurch gekennzeichnet, dass** der Stützkopf (14) einen an das zugeordnete Basiselement (13) anschließenden Hals (22) mit dem Abstand der seitenschenkelparallelen Bereiche der an die äußeren Enden der einander gegenüberliegenden Stützflächen (24) anschließenden Führungsflächen (25) zumindest entsprechender Breite und mit der Wanddicke der Randabwinklungen (20) zumindest entsprechender Höhe sowie einen an den Hals (22) anschließenden, die einander gegenüberliegenden Randabwinklungen (20) unterfahrenden Fuß (23) mit dachförmig gegeneinander angestellten Seitenflanken (27) aufweist.

## Claims

1. An end floorboard retention device for holding a first and last floorboard (1a) of a floorboard arrangement consisting of several floorboards (1a, 1b), which is receivable on associated supports (2), against a force directed away from each respective adjacent floorboard (1b), comprising two retention elements (4a, 4b) which are insertable into each other and which can be brought into mutual support engagement which are provided with mounting holes (12 and/or 17), one of the said retention elements (4a, 4b) being fixable to the floorboard bottom side and the other being fixable to the support side, with the retention element (4a) attachable to the support side comprising a marking means arrangement for applying markings to the bottom side of the associated end floorboard (1a) associated with the mounting position of the other retention element (4a), **characterized in that** the marking means (28) of the marking means arrangement are disposed according to an arrangement pattern which deviates from the hole pattern of the mounting holes (12) of the retention element (4a) attachable to the floorboard bottom side which in turn is provided with a correspondence marking arrangement comprising markings (29) corresponding with the marking means (28) of the marking means arrangement, associated with the marking means arrangement of the retaining element (4b) attachable to the support side.

2. An end floorboard retention device in accordance with claim 1, **characterized in that** the marking means (28) of the marking means arrangement of the retention element (4b) attachable to the support side are designed as protruding blades and/or points pushable into the bottom side of the end floorboard (1a) to be marked.

3. An end floorboard retention device in accordance with claim 2, **characterized in that** the retention element (4b) attachable to the support side is designed as a bag (16) having a C-shaped cross section comprising lateral legs (19) adjoining to a web plate (18) provided with mounting holes (17), with at least one lateral leg (19) preferably both lateral legs (19) being provided with marking means (28) protruding above the rim away from the web plate.

4. An end floorboard retention device in accordance with any of the preceding claims, **characterized in that** the marking means (28) are offset against each other in the longitudinal direction of the associated retention element (4a) in such a manner that there no symmetry arises relative to an axis of symmetry extending transversely to the longitudinal direction of the retention element (4a).

5. An end floorboard retention device in accordance with claim 4, **characterized in that** the marking means (28) offset against each other in the longitudinal direction are spaced from each other at a different distance.

6. An end floorboard retention device in accordance with any of the preceding claims, **characterized in that** the retention element (4a) attachable to the floorboard bottom side is provided with markings (29) arranged in the region of the external sides of its base element (13) forming the correspondence marking arrangement, and that the marking means of the retention element (4b) attachable to the support side are provided in the region of its external sides.

7. An end floorboard retention device in accordance with any of the preceding claims 3 to 6, **characterized in that** the lateral legs (19) of the bag-shaped retention element (4b) are provided with rim angles (20) underridable by the support head (14) of the other retention element (4a), each of such rim angles (20) exhibiting a rim profile on the mutually facing longitudinal sides, with only one locking tooth (21) being provided on each rim angle (20), which together with the locking tooth (21) of the opposite rim angle (20) forms an abutment with only one support position associated with the support head (14), and whose support surface (24) extending transversely to the longitudinal direction of the bag (16) is designed between two guiding surfaces (25, 26) extending in counter direction towards the associated lateral leg (19).

8. An end floorboard retention device in accordance with claim 7, **characterized in that** the guiding surface (26) extending from the inner end of the support surface (24) towards the outside is designed as an inclined contact surface in the manner of a saw tooth flank and that the guiding surface (25) extending from the outer end of the support surface (24) towards the outside adjoins to the support surface (24) with a region parallel to the lateral leg.

9. An end floorboard retention device in accordance with claim 7 or 8, **characterized in that** the rim angles (20) of the two lateral legs (19) underridable by the support head (14) are inclined in a downward direction in a V-shaped manner.

10. An end floorboard retention device in accordance with any of the preceding claims 7 to 9, **characterized in that** the support head (14) comprises a neck (22) adjoining to the associated base element (13), having a width at least corresponding to the distance of the regions parallel to the lateral legs of the guiding surfaces (25) adjoining to the outer ends of the mutually opposite support surfaces (24), and having a height at least corresponding to the wall thickness of the rim angles (20), as well as a foot (23) adjoining the neck (22), such foot (23) underriding the mutually opposite rim angles (20) and being provided with tile-shaped lateral flanks (27) arranged in contact to each other in a roof-shaped manner.

## Revendications

1. Dispositif de retenue de planches d'extrémité destiné à retenir des première et dernière planches (1a) d'un ensemble de planches se composant d'une pluralité de planches (1a, 1b) et apte à être reçu sur des supports (2) associés, à l'encontre d'une force dirigée dans la direction opposée à une planche (1b) respectivement voisine, comprenant deux éléments de retenue (4a, 4b) qui peuvent être insérés l'un dans l'autre et être mis en prise d'appui mutuelle et qui sont pourvus de trous de vissage (12 ou bien 17) et dont un peut être fixé sur la face inférieure de planche et un peut être fixé du côté du support, dans lequel l'élément de retenue (4b) qui peut être fixé du côté du support présente un ensemble de moyens de marquage pour réaliser des repères sur la face inférieure de la planche d'extrémité (1a) associée, qui sont associés à la position de montage de l'autre élément de retenue (4a), **caractérisé par le fait que** les moyens de marquage (28) de l'ensemble de moyens de marquage sont disposés selon une configuration d'agencement qui est différente de la configuration de perçage des trous de vissage (12) de l'élément de retenue (4a) qui peut être fixé sur la face inférieure de planche et qui, de son côté, est pourvu d'un ensemble de repères de correspondance associé à l'ensemble de moyens de marquage de l'élément de retenue (4b) qui peut être fixé du côté du support et ayant des repères (29) correspondant avec les moyens de marquage (28) de l'ensemble de moyens de marquage.

2. Dispositif de retenue de planches d'extrémité selon la revendication 1, **caractérisé par le fait que** les moyens de marquage (28) de l'ensemble de moyens de marquage de l'élément de retenue (4b) qui peut être fixé du côté du support sont réalisés en tant que lames et/ou pointes en saille qui peuvent être enfoncées dans la face inférieure de la planche d'extrémité (1a) à marquer.

3. Dispositif de retenue de planches d'extrémité selon la revendication 2, **caractérisé par le fait que** l'élément de retenue (4b) qui peut être fixé du côté du support est réalisé en tant que poche (16) qui est en forme de C en coupe transversale et qui présente des branches latérales (19) contiguës à une plaque formant entretoise (18) munie de trous de vissage (17), dans lequel au moins une branche latérale (19), de préférence les deux branches latérales (19) est ou bien sont pourvue(s) de moyens de marquage (28) faisant saillie vers le haut au-delà du bord éloigné de la plaque formant entretoise.

4. Dispositif de retenue de planches d'extrémité selon l'une quelconque des revendications précédentes, **caractérisé par le fait que** les moyens de marquage (28) sont décalés les uns contre les autres dans la direction longitudinale de l'élément de retenue (4a) associé, de telle sorte qu'il n'en résulte pas de symétrie par rapport à un axe de symétrie s'étendant transversalement à la direction longitudinale de l'élément de retenue (4a).

5. Dispositif de retenue de planches d'extrémité selon la revendication 4, **caractérisé par le fait que** les moyens de marquage (28) décalés les uns contre les autres dans la direction longitudinale présentent un espacement différent les uns des autres.

6. Dispositif de retenue de planches d'extrémité selon l'une quelconque des revendications précédentes, **caractérisé par le fait que** l'élément de retenue (4a) qui peut être fixé sur la face inférieure de planche est pourvu de repères (29) qui sont disposés au niveau de ses faces extérieures de son élément de base (13) et forment ledit ensemble de repères de correspondance, et que les moyens de marquage de l'élément de retenue (4b) qui peut être fixé du côté du support sont prévus au niveau de ses faces extérieures.

7. Dispositif de retenue de planches d'extrémité selon l'une quelconque des revendications précédentes 3 à 6, **caractérisé par le fait que** les branches latérales (19) de l'élément de retenue (4b) en forme de poche sont pourvues de coudes de bord (20) au-dessous desquels peut passer la tête d'appui (14) de l'autre élément de retenue (4a) et lesquels présentent chacun, sur les grands côtés montrant l'un vers l'autre, un profilage de bord, sur chaque profilage de bord n'étant prévue respectivement qu'une seule dent d'arrêt (21) qui forme conjointement avec la dent d'arrêt (21) du coude de bord (20) opposé une butée associée à la tête d'appui (14) et n'ayant qu'une seule position d'appui et dont la surface d'appui (24) s'étendant transversalement à la direction longitudinale de la poche (16) est réalisée entre deux surfaces de guidage (25, 26) se dirigeant en sens opposé vers la branche latérale (19) associée.

8. Dispositif de retenue de planches d'extrémité selon la revendication 7, **caractérisé par le fait que** la surface de guidage (26) s'étendant depuis l'extrémité intérieure de la surface d'appui (24) vers l'extérieur est réalisée en tant que surface ascendante oblique à la manière d'un flanc en dent de scie et que la surface de guidage (25) qui s'étend depuis l'extrémité extérieure de la surface d'appui (24) vers l'extérieur est contiguë à la surface d'appui (24) par une zone parallèle à la branche latérale.

9. Dispositif de retenue de planches d'extrémité selon la revendication 7 ou 8, **caractérisé par le fait que** les coudes de bord (20) des deux branches latérales (19) au-dessous desquels peut passer la tête d'appui (14) sont inclinés en V de manière oblique vers le bas.

10. Dispositif de retenue de planches d'extrémité selon l'une quelconque des revendications 7 à 9, **caractérisé par le fait que** ladite tête d'appui (14) présente un col (22) qui est contigu à l'élément de base (13) associé et qui présente une largeur correspondant au moins à la distance des zones parallèles à la branche latérale des surfaces de guidage (25) contiguës aux extrémités extérieures des surfaces d'appui (24) en regard l'une de l'autre, et une hauteur correspondant au moins à l'épaisseur de paroi des coudes de bord (20), ainsi qu'un pied (23) qui est contigu au col (22), passe au-dessous des coudes de bord (20) en regard l'un de l'autre et comprend des flancs latéraux (27) s'étendant en forme de toit l'un contre l'autre.
